# EUROPÄISCHE PATENTSCHRIFT

(11) **EP 0 114 218 B1**
(45) Veröffentlichungstag und Bekanntmachung des Hinweises auf die Patenterteilung: **01.04.1987**
(21) Anmeldenummer: 83111203.2
(22) Anmeldetag: 10.11.1983
(51) Int. Cl.: E06B 1/34

(54) **Fenster oder Tür mit Beplankungsleisten aus Holz oder Kunststoff**
Window or door with a planking ledge made of wood or synthetic material
Fenêtre ou porte à listels bordé de bois ou de matière plastique

(30) Priorität: 21.01.1983 DE 3301940
(43) Veröffentlichungstag der Anmeldung: 01.08.1984
(73) Patentinhaber: SCHÜCO Heinz Schürmann GmbH & Co., D-4800 Bielefeld 1 (DE)
(72) Erfinder: Tegtmeier, Friedrich, D-4972 Löhne/Westf. (DE)
(74) Vertreter: Stracke, Alexander, Dipl.-Ing.

## Beschreibung

Die Erfindung bezieht sich auf ein Fenster oder eine Tür mit einem aus Metallprofilen gefertigten Blend- und Flügelrahmen, die an der Aussenseite und/oder an der Innenseite mit Beplankungsleisten aus Holz oder Kunststoff versehen sind, wobei jede Beplankungsleiste eine über ihre gesamte Länge sich erstreckende, zu dem Metallprofil geöffnete Aufnahmenut für eine Halteeinrichtung aufweist.

Es sind Fenster oder Türen dieser Art bekannt, bei denen die Blend- und Flügelrahmen aus Stahlrohren oder aus Aluminiumprofilen hergestellt und mit einer Holzverkleidung versehen sind (vgl. z.B. DE-U 8033474). Diese Holzverkleidung ist fest mit dem Metallrahmen verbunden. Aufgrund von Temperaturdifferenzen zwischen den beiden Werkstoffen und aufgrund der Änderung des Feuchtigkeitsgehaltes der Holzverkleidung treten bei diesen Verbundfenstern und Verbundtüren erhebliche Spannungen auf, die zu einem Verzug des Blend- und des Flügelrahmens führen. Die Folge sind Undichtigkeiten gegen Schlagregen und Luft sowie Funktionsstörungen in der Handhabung, zumal ein Klemmen im Falz und/oder im Schlossbereich auftreten kann.

Der Erfindung liegt die Aufgabe zugrunde, die Befestigung zwischen den Beplankungsleisten und den aus Metallprofilen bestehenden Rahmenholmen so zu gestalten, dass die zwischen den Beplankungsleisten und den Rahmenholmen aus Metall durch wechselnde Temperaturbelastungen und/oder durch wechselnde Feuchtigkeitsgehalte der Beplankungsleisten auftretenden Spannungen sich nicht nachteilig auf den aus Metallprofilen bestehenden Rahmen auswirken können.

Diese Aufgabe wird nach der Erfindung dadurch gelöst, dass sowohl an dem Metallprofil als auch an der Beplankungsleiste je eine Reihe von untereinander beabstandeter Halter befestigt ist, die Halter der einen Reihe zu denen der anderen Reihe in der Längsrichtung des Metallprofils bzw. der Beplankungsleiste versetzt sind, jeder Halter mit einem Durchsteckkanal für eine Verankerungsstange versehen ist, die Durchsteckkanäle beider Halterreihen miteinander fluchten oder geringfügig zueinander versetzt sind und sich über die gesamte Länge der Halterreihen eine in die Durchsteckkanäle der Halter eingeschobene Verankerungsstange erstreckt.

Die Verankerungsstange wird aus einem hochfesten, elastischen, nichtrostenden Material gefertigt und kann z.B. aus Edelstahl oder aus einem glasfaserverstärkten Kunststoff hergestelltsein. Die Verankerungsstange kann auch als kunststoffbeschichtete Stahlstange ausgebildet sein.

Sofern die Beplankungsleiste aus einem Echtholz oder aus einem Schichtholz besteht und aufgrund sich verändernder Feuchtigkeitsgehalte quillt oder schrumpft, werden die sich daraus ergebenden Spannungen von der Verankerungsstange aufgenommen und aufgrund der Elastizität dieser Verankerungsstange ausgeglichen.

Die Montage und Befestigung der Beplankungsleisten an den z.B. aus Aluminium gefertigten Rahmenholmen ist sehr einfach. Nach der Festlegung einer Halterreihe an einem Rahmenholm und der Festlegung der zugeordneten Halterreihe an der Beplankungsleiste wird die Beplankungsleiste auf den Rahmenholm gelegt, so dass die Durchsteckkanäle der einzelnen Halter miteinander fluchten oder nur geringfügig zueinander versetzt sind. Hierauf wird die Verankerungsstange in die Durchsteckkanäle beider Halterreihen geschoben.

Ausführungsbeispiele der Erfindung sind in den Zeichnungen dargestellt und werden im folgenden beschrieben. Es zeigen:
Fig. 1 eine Tür im Aufriss, deren Flügelrahmen und deren Blendrahmen mit Beplankungsleisten versehen sind,
Fig. 2 einen Horizontalschnitt durch einen Blendrahmen und einen Flügelrahmenholm einer Tür, die an der Aussenseite mit Beplankungsleisten ausgerüstet sind,
Fig. 3 einen Schnitt nach der Linie 111-111 in Fig. 2,
Fig. 4 einen Schnitt nach der Linie IV-IV in Fig. 3,
Fig. 5 eine Darstellung entsprechend der Fig. 2, jedoch mit anderen Befestigungsmitteln für die Halter und
Fig. 6 einen Halter in perspektivischer Darstellung.

Die in der Fig. 1 aufgezeigte Tür weist einen Blendrahmen 1 und einen Flügelrahmen 2 auf, die an der Aussenseite mit Beplankungsleisten 3, 4, 5, 6, 7 ausgerüstet sjnd. Aus der Fig. 1 ergibt sich, dass die Beplankungsleisten in den Eckbereichen stumpf zusammenstossen.

Bei dem Ausführungsbeispiel nach der Fig. 2 sind der aus Aluminium gefertigte Blendrahmenholm 8 und der ebenfalls aus Aluminium hergestellte Flügelrahmenholm 9 mit aus Holz bestehenden Beplankungsleisten 10 ausgerüstet. Diese Beplankungsleisten weisen eine zu dem Metallprofil geöffnete Aufnahmenut 11 für eine an dem Metallprofil und für eine an der Beplankungsleiste festgelegte Halterreihe auf.

In den dargestellten Ausführungsbeispielen stimmen die einzelnen die genannten Reihen bildenden Halter 12 überein und sind einstückig aus Kunststoff gefertigt. Jeder Halter weist eine Grundplatte 13 auf, auf der ein hülsenförmiger, einen Durchsteckkanal 14 bildender Körper 15 angeordnet ist. Aus der Fig. 4 ergibt sich, dass der Durchsteckkanal 14 im mittleren Bereich seinen kleinsten Querschnitt aufweist und sich zu den stirnseitigen Öffnungen 16 hin im Querschnitt erweitert. Durch diese Querschnittserweiterung wird das Einführen einer Verankerungsstange 17 in die Durchsteckkanäle der Haltervereinfacht.

Bei dem Ausführungsbeispiel nach der Fig. 2 sind die dem Metallprofil zugeordneten Halter 12 mit der Aussenwand 18 des Metallprofils verschraubt. Zu diesem Zweck ist die Grundplatte 13 mit Durchstecköffnungen 19 ausgerüstet.

Die Halter 12 der an der Beplankungsleiste festgelegten Halterreihe sind gegenüber den Haltern der am Metallprofil befestigten Halterreihe in der Längsrichtung der Beplankungsleiste versetzt. Da beim Auflegen der Beplankungsleiste auf die Aussenwand des Metallprofils die Durchsteckkanäle der Halter beider Reihen miteinander fluchten oder nur geringfügig zueinander versetzt sind, kann in die Durchsteckkanäle die Verankerungsstange eingeschoben werden, die dann die Beplankungsleiste gegenüber dem Metallprofil festlegt.

In der Fig. 3 ist eine Versetzung der Mittelachsen zweier benachbarter Durchsteckkanäle um den Betrag X aufgezeigt. Durch eine derartige Versetzung wird der Verankerungsstange eine Spannung aufgegeben, die bewirkt, dass die Beplankungsleiste fest an die Aussenfläche des Metallprofils gezogen wird.

Zur Festlegung der Halter 12 an der Beplankungsleiste 10 ist die Beplankungsleiste mit einer C-förmigen Verankerungsnut 20 ausgerüstet, in die die Grundplatte 13 der Halter 12 eingeschoben wird.

Bei dem Ausführungsbeispiel nach der Fig. 5 weist der aus einem Leichtmetallprofil gefertigte Blendrahmenholm 21 eine C-förmige Verankerungsnut 22 auf, in die die Grundplatten 13 der Halter eingeschoben werden, die am Blendrahmenholm 21 festgelegt werden.

Der Flügelrahmenholm 23 bei dem Ausführungsbeispiel nach der Fig. 5 ist mit einer Beplankungsleiste 10 ausgerüstet, die eine Aufnahmenut 11 für die beiden Halterreihen und für die Verankerungsstange 17 aufweist. Am Boden dieser Aufnahmenut sind die Halter 12 der Halterreihe der Beplankungsleiste 10 festgeschraubt. Auch die Halter der Halterreihe, die an dem Flügelrahmenholm befestigt ist, sind durch Schrauben festgelegt.

Die Halter in jeder Reihe können in einem Abstand von ca. 30 cm angeordnet sein.

Zur Vereinfachung des Einführens der Verankerungsstange 17 in die Durchsteckkanäle 14 weist die Verankerungsstange 17 an ihrem Einführende eine Spitze 24 auf.

## Patentansprüche

1. Fenster oder Tür mit einem aus Metallprofilen gefertigten Blend- und Flügelrahmen, die an der Aussenseite und/oder an der Innenseite mit Beplankungsleisten aus Holz oder Kunststoff versehen sind, wobei jede Beplankungsleiste (3, 4, 5, 6, 7, 10) eine über ihre gesamte Länge sich erstreckende, zu dem Metallprofil geöffnete Aufnahmenut (11) für eine Halteeinrichtung aufweist, dadurch gekennzeichnet, dass sowohl an dem Metallprofil als auch an der Beplankungsleiste je eine Reihe von untereinander beabstandeter Halter (12) befestigt ist, die Halter (12) der einen Reihe zu denen der anderen Reihe in der Längsrichtung des Metallprofils bzw. der Beplankungsleiste versetzt sind, jeder Halter (12) mit einem Durchsteckkanal (14) für eine Verankerungsstange (17) versehen ist, die Durchsteckkanäle beider Halterreihen miteinander fluchten oder geringfügig zueinander versetzt sind und sich über die gesamte Länge der Halterreihen eine in die Durchsteckkanäle der Halter (12) eingeschobene Verankerungsstange (17) erstreckt. 2. Fenster oder Tür nach Anspruch 1, dadurch gekennzeichnet, dass die Halter (12) eine Grundplatte (13) aufweisen, auf der ein hülsenförmiger, den Durchsteckkanal (14) bildender Körper angeordnet ist und dass der Durchsteckkanal (14) im mittleren Bereich seinen kleinsten Querschnitt aufweist und sich zu den stirnseitigen Öffnungen (16) hin im Querschnitt erweitert.

3. Fenster oder Tür nach Anspruch 2, dadurch gekennzeichnet, dass die Grundplatte (13) mit Durchstecköffnungen (19) für ein Niet oder eine Schraube versehen ist.

4. Fenster oder Tür nach einem der vorhergehenden Ansprüche, dadurch gekennzeichnet, dass der Halter (12) einstückig aus einem hochfesten Kunststoffmaterial und die Verankerungsstange (17) aus einem hochfesten, elastischen, nichtrostenden Material gefertigt sind.

5. Fenster oder Tür nach einem der Ansprüche 1 bis 4, dadurch gekennzeichnet, dass die Halter jeder Reihe in einem Abstand von ca. 30 cm angeordnet sind.

6. Fenster oder Tür nach einem der Ansprüche 1 bis 5, dadurch gekennzeichnet, dass die Beplankungsleiste (10) und/oder das zugeordnete Metallprofil mit einer C-förmigen Verankerungsnut versehen sind, in die die Grundplatten der Halter (12) eingeschoben sind.

7. Fenster oder Tür nach einem der vorhergehenden Ansprüche, dadurch gekennzeichnet, dass die Verankerungsstange (17) ein mit einer Spitze (24) versehenes Einführende aufweist.

## Claims

1. A window or door having a blind frame and a sash or casement frame made of metal profile bars, said frames being covered with lining strips of wood or a synthetic material on their outsides and/or insides, each of said lining strips (3, 4, 5, 6, 7, 10) having a slot or groove (11) which extends over the full length of the strip and is open at the strip face bearing upon one of said metal profile bars for the accomodation of retainer means, characterized in that a row of retainers (12) is fixed on both each metal profile bar and each lining strip in a spaced arrangement, said retainers (12) being offset in the one row relative to those in the other row in the longitudinal direction of said metal profile bar and/or lining strip, each of said retainers (12) having a channel (14) serving to accomodate a fixation rod (17), and in that said channels in each of the two rows of retainers are either flush the one with the other or slightly offset in position, and in that said fixation rods (17) are inserted into said channels in said retainers (12) to extend over the entire length of each of said rows of retainers.

2. A window or door as claimed in Claim 1, characterized in that each of said retainers (12) comprises a baseplate (13) carrying a sleeve member that forms part of said channel (14), and in that said channel (14) has its narrowest cross- section around its central waist, said cross-section widening towards each of the face openings (16).

3. A window or door as claimed in Claim 2, characterized in that said baseplate (13) has holes (19) for the insertion of rivets or screws.

4. A window or door as claimed in any one of the preceding claims, characterized in that said retainers (12) are made in one piece of high-strength plastic and said fixation rods (17) are made of a high-strength, resilient and non-corrosive material.

5. A window or door as claimed in Claims 1 to 4, characterized in that said retainers in each of said rows are spaced at approx. 30 cm.

6. A window or door as claimed in Claims 1 to 5, characterized in that each of said lining strips (10) and/or each of their adjoining metal profile bars have a C-shaped slot or groove into which said baseplates of said retainers (12) are slid.

7. A window or door as claimed in any one of the preceding claims, characterized in that each of said fixation rods (17) has a pointed front end (24) to facilitate the sliding of said fixation rods into said channels (14).

## Revendications

1. Fenêtre ou porte comprenant un cadre dormant et un cadre battant réalisés en profilés métalliques, qui sont munis sur leur côté extérieur et/ou leur côté intérieur de listels de bordage en bois ou en matière artificielle, chaque listel de bordage comprenant une rainure de réception s'étendant sur toute sa longueur, ouverte en direction du profilé métallique et destinée à un dispositif de fixation, caractérisée en ce qu'une rangée de supports (12) écartés les uns des autres est respectivement fixée aussi bien au profilé métallique qu'au listel de bordage, les supports (12) d'une rangée sont décalés par rapport à ceux de l'autre rangée en direction longitudinale du profilé métallique ou du listel de bordage, chaque support (12) est muni d'un canal de traversée (14) pour une tige d'ancrage (17), les canaux de traversée des deux rangées de supports sont en alignement ou légèrement décalés les uns par rapport aux autres, et une tige d'ancrage qui est enfoncée dans les canaux de traversée des supports (12) s'étend sur la totalité des rangées de supports.

2. Fenêtre ou porte selon la revendication 1, caractérisée en ce que les supports (12) comprennent une plaque de base (13) sur laquelle est disposé un corps en forme de douille et constituant le canal de traversée (14), et en ce que le canal de traversée (14) présente sa section transversale la plus petite dans sa région centrale et va en s'élargissant en section transversale en direction de ses ouvertures frontales (16).

3. Fenêtre ou porte selon la revendication 2, caractérisée en ce que la plaque de base (13) est munie d'ouvertures de traversée (19) pour un rivet ou une vis.

4. Fenêtre ou porte selon l'une quelconque des revendications précédentes, caractérisée en ce que le support (12) est réalisé d'un seul tenant en une matière artificielle très résistante et la tige d'ancrage (17) est réalisée en un matériau très résistant, élastique et inoxydable.

5. Fenêtre ou porte selon l'une quelconque des revendications 1 à 4, caractérisée en ce que les supports de chaque rangée sont disposés à une distance mutuelle d'environ 30 cm.

6. Fenêtre ou porte selon l'une quelconque des revendications 1 à 5, caractérisée en ce que les listels de bordage (10) et/ou le profilé métallique qui leur est associé sont munis d'une rainure d'ancrage en forme de C dans laquelle sont enfoncées les plaques de base des supports (12).

7. Fenêtre ou porte selon l'une quelconque des revendications précédentes, caractérisée en ce que la tige d'ancrage (17) comprend une extrémité d'introduction munie d'une pointe (24).
